# EUROPÄISCHE PATENTSCHRIFT

(11) **EP 0 337 983 B1**
(45) Veröffentlichungstag und Bekanntmachung des Hinweises auf die Patenterteilung: **03.03.1993**
(21) Anmeldenummer: 89890109.5
(22) Anmeldetag: 14.04.1989
(51) Int. Cl.: E05C 3/06, E05B 65/20

(54) **Türverriegelung**
Door latch
Verrou pour une porte

(30) Priorität: 14.04.1988 AT 971/88
(43) Veröffentlichungstag der Anmeldung: 18.10.1989
(73) Patentinhaber: IFE Industrie-Einrichtungen Fertigungs-Aktiengesellschaft, A-3340 Waidhofen a.d. Ybbs (AT)
(72) Erfinder: Fink, Martin, A-3340 Waidhofen a.d. Ybbs (AT)
(74) Vertreter: Barger, Erich, Dipl.-Ing.

(56) Entgegenhaltungen:
- DE-B- 1 919 148
- GB-A- 2 048 365
- US-A- 3 942 828

## Beschreibung

Die Erfindung betrifft eine Türverriegelung, insbesondere für Fahrzeugtüren, bei der ein vorzugsweise bolzenförmiger Riegel am Türblatt mit einer am Türrahmen schwenkbar angebrachten Falle zusammenwirkt, die eine den Riegel aufnehmende Nut aufweist und unter der Wirkung einer Feder steht, deren Spannung sich durch die beim Schließen der Tür auftretenden Schwenkbewegung der Falle erhöht, wobei der im Türblatt angeordnete Riegel und die Schwenkachse der Falle im wesentlichen parallel sowohl zum Türblatt als auch zu dem die Falle tragenden Türrahmenteil gerichtet sind. Ferner ist es bekannt, daß an der mittels eines pneumatischen Zuhaltezylinders verschwenkbaren Falle zumindest eine Rast vorgesehen ist, in die eine mittels eines pneumatischen Sperrzylinders lösbare Sperrklinke im Endbereich der Türschließbewegung eingreift.

Es hat sich gezeigt siehe Patentschrift US-A-3 942 828, daß Türverriegelungen dieser Art hohen Beanspruchungen nicht immer gewachsen sind, weshalb es das Ziel der Erfindung ist, eine robuste Türverriegelung zu schaffen, die mit hoher Sicherheit auch außergewöhnlich auftretende starke Kräfte aufnehmen kann.

Erfindungsgemäß wird dies dadurch erreicht, daß eine Fangnut vorgesehen ist, deren Richtung, parallel zur Drehachse der Falle gesehen, bei geschlossener Tür im wesentlichen senkrecht zur Richtung der Nut in der Falle steht. Es kann gegebenenfalls an der mittels eines pneumatischen Zuhaltezylinders verschwenkbaren Falle zumindest eine Rast vorgesehen werden, in die eine mittels eines pneumatischen Sperryzylinders lösbare Sperrklinke im Endbereich der Türschließbewegung eingreift.

In der Zeichnung ist der Gegenstand der Erfindung in einer beispielsweisen Ausführungsform dargestellt. Es zeigen die Fig. 1 bis 3 einen Schnitt nach der Linie I - I in Fig. 5, u.zw. drei Phasen der Türverriegelung, Fig. 4 einen Schnitt nach der Linie IV - IV in Fig. 5, die Fig. 5 eine Seitenansicht.

Am Türrahmen 1 ist eine in ihrer Gesamtheit mit 2 bezeichnete Konsole vorgesehen, die eine Grundplatte 3 und zwei dazu senkrecht stehende zueinander parallele Platten 4, 5 aufweist. Die Platte 4 ist mit einer Hülse 6 verschweißt, in der ein Zapfen 7 eingesetzt ist und dessen unteres Ende 8 in der unteren Platte 5 gelagert ist. Auf diesem Zapfen sitzt eine Nabe 9, welche die Falle 10 trägt. Diese weist einen Arm 10a auf, auf den ein Bolzen 11 aufgeschweißt ist, der gelenkig mit der Kolbenstange 12 eines pneumatischen Zylinders 13 verbunden ist. Dieser Zylinder ist mittels eines Stiftes 14 schwenkbar an den Platten 4 und 5 gelagert. Eine nicht dargestellte Druckluftleitung ist bei 15 an den Zylinder 13 angeschlossen. Weiters ist eine Drehfeder 16 vorgesehen, die die Nabe 9 umschließt und sich mit dem einen Ende an einem Stift 17 und mit dem anderen Ende an einer Nut 18 der Falle 10 abstützt. Diese Feder versucht, die Falle in Richtung ihrer Öffnungs-Verschwenkung zu verdrehen. Der Stift 17 bildet hiebei einen Anschlag für diese Schwenkbewegung.

Die Anordnung der Falle und des Zuhaltezylinders 13 ist nun so getroffen, daß das Gelenk zwischen dem Bolzen 11 und der Kolbenstange 12 einen Abstand von der die Achsen der Welle 8 und des Stiftes 14 verbindenden Ebene E₁ aufweist, sodaß bei Beaufschlagung des Zuhaltezylinders 13 die Falle 10 am Anschlag 17 gehalten wird.

Die Falle weist eine Nut 19 auf, die mit einem zylindrischen Riegel 20 der Türe 21 zusammenwirkt. Weiters sind an der Falle zwei Schultern 22, 23 vorgesehen, an die sich eine Sperrklinke 24 anlegen kann. Diese sitzt auf einer Welle 25 und ist von einer Drehfeder 26 umgeben, die die Sperrklinke zur Falle 10 hin verschwenkt.

Wie aus Fig. 4 hervorgeht, trägt die Welle 25 einen Arm 26a, der mit einer Schulter 27 einem pneumatischen Sperryzylinder 28 gegenübersteht. Dieser ist bei 29 an eine nicht dargestellte Druckluftleitung angeschlossen.

Die Konsole 2 weist eine vertikale Platte 30 auf, die mit der Grundplatte 3 verschweißt ist. An der Platte 30 ist ein Fanghaken mit einer Fangnut 31 angeschraubt, die mit einem Bolzen 32 im Türblatt 21 zusammenwirkt.

Die Welle 25 erstreckt sich durch die Platte 4 nach oben und trägt dort eine Nocke 33, die in den Fig. 1 bis 3 strichliert angedeutet ist. Sie betätigt den Schwenkarm 34 eines Schalters 35, der die Lage der Sperrlinke 24 anzeigt.

In Fig. 1 ist die Verriegelungsvorrichtung in ihrer Offenstellung dargestellt. Wird die Türe geschlossen, so läuft der Riegel 20 auf die Flanke der Nut 19 der Falle 10 auf und verschwenkt diese entgegen der Kraft der Drehfeder 16. Hiebei gelangt das Gelenk zwischen dem Stift 11 und der Kolbenstange 12 auf die andere Seite der Verbindungsebene E₁ und der mit Druckluft beaufschlagte Zuhaltezylinder 13 wirkt nun mit der gegenüberliegenden Flanke der Nut 19 auf den Riegel 20 ein und unterstützt die Türschließbewegung in deren Endbereich.

Zugleich ist der Sperrzylinder 28 drucklos, sodaß die Sperrklinke 24 unter der Wirkung der Drehfeder 26 einrasten kann und sich an die Schulter 22 der Falle 10 anlegt. Diese Lage der Vorverriegelung der Tür ist in Fig. 2 dargestellt.

Infolge der weiteren Türschließbewegung bewirkt der in Fig. 3 als strichpunktierte Linie angedeutete Zuhaltezylinder 13 eine weitere Verschwenkung der Falle 10, wobei zuletzt die Sperrklinke 24 neuerlich einrastet und nunmehr der Schulter 23 der Falle 10 gegenübersteht. In dieser Lage der Sperrklinke 24 weist die Stirnfläche 27 Abstand A gegenüber der Kolbenstange 36 des Sperrzylinders 28 auf. Gleichzeitig bewirkt die Nocke 33 eine Bewegung des Hebels 34 des Schalters 35, der die Erreichung der Geschlossenlage des Türflügels 21 anzeigt.

Bei der Schließbewegung tritt der Bolzen 32 des Türflügels in die Fangnut 31 ein. Wie aus einem Vergleich der Fig. 3 und 4 hervorgeht, verhindert die Fangnut 31 und der Bolzen 32 eine Bewegung des Türblattes senkrecht zur Fangnut. Darüberhinaus verhindert die Falle 10 durch ihre Nut 19 eine Bewegung des Riegels 20 und damit des Türblattes 21 parallel zur Fangnut 31, da die Richtung der Nuten 19 und 31 in der in der Zeichnung dargestellten Geschlossenstellung der Türe senkrecht zueinander stehen.

Dadurch, daß die auftretenden, auf das Türblatt 21 wirksamen Kräfte auf zwei Organe aufgeteilt sind, nämlich, auf die Falle 10 und den Riegel 20 bzw. die Fangnut 31 und Bolzen 32, ist eine überaus kräftige Verriegelung vorhanden. Hinzu kommt noch, daß der Riegel 20 und der Bolzen 32, in ihrer Höhenlage zueinander versetzt, im Türblatt jeweils an ihren beiden Enden verankert werden können und sowohl die Welle 8 der Falle 10 als auch die Welle 25 der Sperrklinke 24 beiderseits gelagert sind, sodaß die Falle und der Sperrriegel auch großen Kräften und Momenten standhalten.

Beim Öffnen der Türe wird der Zuhaltezylinder 13 gelüftet und der Sperrzylinder 28 beaufschlagt. Seine als Stempel ausgebildete Kolbenstange 36 trifft auf die Fläche 27 des Armes 26a und verschwenkt diesen in die in Fig. 4 strichlierte Lage 37, in der die Sperrklinke 24 außer Eingriff mit den Schultern 22, 23 der Falle 10 und in die in Fig. 1 dargestellte Lage gelangt. Die Falle 10 kann nunmehr im Sinne der Drehfeder 16 verschwenkt werden. Nach Erreichen der in Fig. 1 gezeigten Endlage der Falle 10 wird der Zuhaltezylinder 13 beaufschlagt, sodaß die Falle 10 in ihrer Offenstellung gehalten wird.

Als Notbetätigungsvorrichtung dient ein bei 38 verankerter Bowdenzug 39, der mit dem Ende 40 des Armes 26a verbunden ist und der es gestattet, von Hand aus den Arm 26a in die strichlierte Lage 37 zu bringen.

Charakteristisch für die Erfindung ist die Anordnung der Elemente, wie Fangnut 31, Sperryzylinder 28, Falle 10 und Sperrklinke 24 sowie Schalter 35 in verschiedenen Ebenen. Dadurch wird eine gedrängte Bauart erreicht. Diese Anordnung der Elemente muß nicht mit der dargestellten Anordnung übereinstimmen.

Im allgemeinen werden die Schwenkachse der Falle 10, des Riegels 20 und des Bolzens 32 für die Fangnut 31 im wesentlichen vertikal verlaufen. Eine genau lotrechte Anordnung ist dann nicht zweckmäßig, wenn z.B. das Türblatt nicht eben ausgebildet ist und daher wenigstens zum Teil von der vertikalen Richtung abweicht. Wird die Verriegelung im Bereich dieses Teils des Türblattes angeordnet, so werden auch die vorstehend genannten Teile von der lotrechten Richtung abweichen.

## Patentansprüche

1. Türverriegelung, insbesondere für Fahrzeugtüren, bei der ein vorzugsweise bolzenförmiger Riegel (20) am Türblatt (21) mit einer am Türrahmen (1) schwenkbar angebrachten Falle (10) zusammenwirkt, die eine den Riegel (20) aufnehmende Nut (19) aufweist und unter der Wirkung einer Feder (16) steht, deren Spannung sich durch die beim Schließen der Tür auftretenden Schwenkbewegung der Falle (10) erhöht, wobei der im Türblatt (21) angeordnete Riegel (20) und die Schwenkachse der Falle (10) im wesentlichen parallel sowohl zum Türblatt (21) als auch zu dem die Falle (10) tragenden Türrahmenteil gerichtet sind, dadurch gekennzeichnet, daß eine Fangnut (31) vorgesehen ist, deren Richtung, parallel zur Drehachse (8) der Falle (10) gesehen, bei geschlossener Tür im wesentlichen senkrecht zur Richtung der Nut (19) in der Falle (10) steht.

2. Türverriegelung nach Anspruch 1, dadurch gekennzeichnet, daß im Türblatt (21) ein vom Riegel (20) getrennter Bolzen (32) für die Fangnut (31) vorgesehen ist.

3. Türverriegelung nach Anspruch 1 oder 2, dadurch gekennzeichnet, daß die Schwenkachse der Falle (10) und/oder der Riegel (20) und/oder Bolzen (32) für die Fangnut (31) im wesentlichen vertikal verlaufen.

4. Türverriegelung nach Anspruch 2 oder 3, dadurch gekennzeichnet, daß die mittels eines pneumatischen Zuhaltezylinders (13) verschwenkbare Falle (10) zumindest eine Rast (22) aufweist, in die eine mittels eines pneumatischen Sperrzylinders (28) lösbare Sperrklinke (24) im Endbereich der Türschließbewegung eingreift, wobei die Falle (10) auf einer Welle (8) sitzt, die einen an den Zuhaltezylinder (13) angeschlossenen Arm (10a) trägt.

5. Türverriegelung nach Anspruch 4, dadurch gekennzeichnet, daß die Sperrklinke (24) auf einer Welle (25) sitzt, die einen mit dem Sperrzylinder (28) zusammenwirkenden Arm (26a) trägt.

6. Türverriegelung nach Anspruch 5, dadurch gekennzeichnet, daß auf der Welle (25) im axialen Abstand eine mit dem Tastorgan (34) eines Schalters (35) zusammenwirkende Nocke (33) angeordnet ist.

7. Türverriegelung nach Anspruch 5 oder 6, dadurch gekennzeichnet, daß auf der Welle (25) der Sperrklinke (24) ein weiterer Arm vorgesehen ist, der mit dem Ende eines zu einem Notbetätigungsorgan führenden Bowdenzuges (39) verbunden ist.

8. Türverriegelung nach einem der Ansprüche 1 bis 7, dadurch gekennzeichnet, daß der pneumatische Zuhaltezylinder (13) schwenkbar gelagert ist und seine Längsachse sich in den Endstellungen der Falle (10) beiderseits der die Achse (8) der Falle und der Schwenkachse (14) des Zuhaltezylinders verbindenden Ebene (E₁) befindet.

9. Türverriegelung nach Anspruch 8, dadurch gekennzeichnet, daß der Winkel zwischen der Längsachse des Zuhaltezylinders (13) und der Ebene (E₁) in der Geschlossenstellung der Tür größer ist als in deren Offenstellung.

## Claims

1. A door-locking mechanism, in particular for vehicle doors, in which a bolt (20) on the door leaf (21) co-operates with a catch (10) pivotably mounted on the door frame (1), which has a groove (19) to accommodate the bolt (20), and which is acted upon by a spring (16) whose loading is increased by the pivotal movement of the catch (10) which takes place upon closing the door, wherein the bolt (20) disposed in the door leaf (21) and the pivot axis of the catch (10) are directed substantially parallel both to the door leaf (21) and to the door frame part carrying the catch (10), characterised in that a catch groove (31) is provided, the direction of which, viewed parallel to the axis of rotation (9) of the catch (10), is substantially perpendicular to the direction of the groove (19) in the catch (10), when the door is closed.

2. A door-locking mechanism according to Claim 1, characterised in that a pin (32) separated from the bolt (20) is provided for the catch groove (31).

3. A door-locking mechanism according to Claim 1 or 2, characterised in that the pivot axis of the catch (10) and/or the bolt (20) and/or the pin (32) for the catch groove (31) extend substantially vertically.

4. A door-locking mechanism according to Claim 2 or 3, characterised in that the catch (10), which can be pivoted by means of a pneumatic tumbler cylinder (13), has at least one notch (22), in which a pawl (24) engages in the end region of the door-closing movement, said pawl (24) being releasable by means of a pneumatic locking cylinder (28), the catch (10) being mounted on a shaft (8) which carries an arm (10a) attached to the tumbler cylinder (13).

5. A door-locking mechanism according to Claim 4, characterised in that the pawl (24) is mounted on a shaft (25) which carries an arm (26a) co-operating with the locking cylinder (28).

6. A door-locking mechanism according to Claim 5, characterised in that a cam (33) co-operating with the sensing element (34) of a switch (35) is disposed at an axial distance on the shaft (25).

7. A door-locking mechanism according to Claim 5 or 6, characterised in that on the shaft (25) of the pawl (24) there is provided another arm which is connected with the end of a Bowden cable (39) leading to an emergency operating means.

8. A door-locking mechanism according to any one of Claims 1 to 7, characterised in that the pneumatic tumbler cylinder (13) is pivotably mounted and in the end positions of the catch (10) its longitudinal axis is situated on both sides of the plane (E₁) joining the axis (8) of the catch and the pivot axis (14) of the tumbler cylinder.

9. A door-locking mechanism according to Claim 8, characterised in that the angle between the longitudinal axis of the tumbler cylinder (13) and the plane (E₁) is greater in the closed position of the door than in the open position thereof.

## Revendications

1. Verrou de porte, en particulier pour portes de véhicule, dans le cas duquel une broche de gâche (20), de préférence en forme de tige et prévue sur le vantail (21) de la porte, collabore avec un pène (10) qui est rapporté, avec liberté de pivotement, sur le cadre (1) de la porte, qui présente une encoche (19) recevant la broche de gâche (20) et qui se trouve sous l'action d'un ressort (16) dont la contrainte s'accroît du fait du mouvement de pivotement du pène (10) qui apparaît lors de la fermeture de la porte, étant précisé que la broche de gâche (20), disposée dans le vantail (21) de la porte, et l'axe de pivotement du pène (10) sont orientés sensiblement parallèlement aussi bien au vantail (21) de la porte qu'à la partie du cadre de la porte qui porte le pène (10), verrou caractérisé par le fait qu'il est prévu une rainure de capture (31) dont la direction, vu parallèlement à l'axe de rotation (8) du pène (10), la porte étant fermée, est sensiblement perpendiculaire à la direction de l'encoche (19) prévue dans le pène (10).

2. Verrou de porte selon la revendication 1, caractérisé par le fait que dans le vantail (21) de la porte est prévue une tige (32), distincte de la broche de pène (20), pour la rainure de capture (31).

3. Verrou de porte selon la revendication 1 ou 2, caractérisé par le fait que l'axe de pivotement du pène (10) et/ou la broche de gâche (20) et/ou la tige (32) pour la rainure de capture (31) sont orientés sensiblement verticalement.

4. Verrou de porte selon la revendication 2 ou 3, caractérisé par le fait que le pène (10), que peut faire pivoter un vérin pneumatique de retenue (13) présente au moins un cran (22) dans lequel vient en prise, au cours de la portion finale du mouvement de fermeture de la porte, un cliquet de verrouillage (24) qu'un vérin pneumatique de verrouillage (28) peut déverrouiller, étant précisé que le pène (10) est monté sur un axe (8) qui porte un bras (10a) relié au vérin de retenue (13).

5. Verrou de porte selon la revendication 4, caractérisé par le fait que le cliquet de verrouilage (24) est monté sur un axe (25) qui porte un bras (26a) qui collabore avec le vérin de verrouillage (28).

6. Verrou de porte selon la revendication 5, caractérisé par le fait que sur l'axe (25), à une certaine distance axiale, est disposée une came (33) qui collabore avec l'organe de détection (34) d'un indexeur (35).

7. Verrou de porte selon la revendication 5 ou 6, caractérisé par le fait que sur l'axe (25) du cliquet de verrouillage (24) est prévu un autre bras qui est relié à l'extrémité d'un câble souple coulissant sous gaine, type Bowden,(39) qui conduit à une organe de manoeuvre d'urgence.

8. Verrou de porte selon l'une des revendications 1 à 7, caractérisé par le fait que le vérin pneumatique de retenue (13) est porté avec liberté de pivotement et que son axe longitudinal se trouve, dans les positions extrêmes du pène (10), des deux côtés du plan (E₁) qui contient l'axe (8) du pène et l'axe de pivotement (14) du vérin de retenue.

9. Verrou de porte selon la revendication 8, caractérisé par le fait que l'angle entre l'axe longitudinal du vérin de retenue (13) et le plan (E₁) est plus grand lorsque la porte est fermée que lorsqu'elle est ouverte.
